# FASCICULE DE BREVET EUROPEEN

(11) **EP 1 331 026 B1**
(45) Date de publication et mention de la délivrance du brevet: **17.08.2005**
(21) Numéro de dépôt: 03354002.2
(22) Date de dépôt: 20.01.2003
(51) Int. Cl.: A63C 5/04

(54) **Perfectionnement pour planche de glisse sur neige**
Verbesserung von Gleittbrettern
Improvement of a snowboard

(30) Priorité: 12.04.2002 FR 0204659; 24.01.2002 FR 0200916
(43) Date de publication de la demande: 30.07.2003
(73) Titulaire: SKIS ROSSIGNOL SA, 38500 Voiron (FR)
(72) Inventeur: Zanco, Alain, 38260 Gillomay (FR)
(74) Mandataire: Gasquet, Denis

(56) Documents cités:
- FR-A- 2 610 527
- US-A- 4 974 867
- US-A- 5 447 322
- US-A- 5 871 223

## Description

La présente invention se rapporte à une planche de glisse sur neige telle qu'un ski, un monoski, un surf, ou autre. Elle concerne plus particulièrement un perfectionnement relatif à une planche de glisse comportant une embase, sur laquelle est fixé, au moins un élément complémentaire.

La pratique des sports de glisse fait de plus en plus d'adeptes et a terriblement évolué ces dernières années avec des pratiquants de plus en plus exigeants quant à la qualité des produits. Tel est, par exemple, le cas des sports de glisse sur neige.

On connaît déjà de très nombreux modèles de planches de glisse et notamment de skis qui sont constitués par une poutre de forme allongée dont l'extrémité avant est relevée pour constituer la spatule, tandis que la surface inférieure comprend une semelle de glissement bordée par des carres métalliques.

Le brevet US 5 447 322 divulgue, dans un de ses modes de réalisation, un ski de piste dont la planche est munie d'un raidisseur 2 dont les branches 24, 25 identiques et de faible section transversale constante et circulaire peuvent être logées complètement dans des logements complémentaires 14 ménagés sur chaque bord latéral de la planche.

Le brevet FR 2 610 527, considéré comme art antérieur le plus proche, divulgue un ski de fond selon le préambule de la revendication 1.

Malgré tous les efforts développés par les constructeurs pour satisfaire la clientèle, il n'existe pas, à ce jour, de ski associant parfaitement le confort d'utilisation à des caractéristiques satisfaisantes de comportement dans les trajectoires, quel que soit le type de terrain, et quel que soit l'utilisateur.

La présente invention propose des skis polyvalents constitués d'une embase et d'au moins un élément complémentaire dont la coopération de formes, de dimensions et de structure, donne à l'ensemble du ski ses caractéristiques nécessaires, aussi bien de confort que de conduite de ski.

Ainsi, selon l'invention, la planche de glisse sur neige tel qu'un ski, un monoski ou un surf, est du type qui comporte une partie principale, dite corps ou embase, à laquelle est fixé, au moins dans la zone du patin, au moins un élément complémentaire, et est caractérisée en ce que le ou les élément(s) complémentaire(s) sont retenus dans un dégagement latéral correspondant, qui débouche latéralement vers l'extérieur et vers le haut, tandis qu'il ne débouche pas vers le bas. La largeur et/ou la hauteur des dégagements est variable longitudinalement, pour être plus importante au centre du ski, et diminuer vers l'avant et/ou vers l'arrière. Le ou les éléments complémentaires latéraux sont constitués par des profils allongés, qui sont avantageusement de section transversale évolutive dans ses dimensions.

Selon une caractéristique complémentaire, l'embase a sa propre distribution d'épaisseur, de ligne de côte, de largeur et de raideur, tandis-que selon le mode préféré d'exécution, elle comprend une nervure longitudinale bordée par deux dégagements latéraux, dont la largeur est inférieure à la largeur de la partie inférieure.

Ajoutons que la largeur et/ou la hauteur des éléments latéraux complémentaires est variable longitudinalement, pour être plus importante au centre du ski, et diminuer vers l'avant et/ou vers l'arrière.

Dans le mode préféré, notons que la longueur des éléments complémentaires latéraux est comprise entre 30% et 60% de la longueur de l'embase, tandis-que leur hauteur est légèrement supérieure à la hauteur du dégagement correspondant.

Selon une caractéristique complémentaire, à une embase déterminée correspond un jeu de plusieurs éléments complémentaires latéraux différents, par leur longueur, et/ou leur largeur, et/ou leur épaisseur, par leurs caractéristiques mécaniques, par leur structure, ou leur géométrie.

Notons qu'il est prévu deux étriers, un étrier avant et un étrier arrière, sur lesquels sont fixées les fixations destinées à retenir la chaussure de l'utilisateur.

Selon une variante les deux étriers sont reliés l'un à l'autre pour former un seul et même étrier.

D'autres caractéristiques et avantages de l'invention se dégageront de la description qui va suivre en regard des dessins annexés qui ne sont donnés qu'a titre d'exemples non limitatifs.

Les figures 1, 2, 3, 4, 5A, 5B, 5C, 5D, 5E, 6A, 6B, 6C, 6D, 6E, et 8, représentent un premier mode de réalisation de l'invention.
La figure 1 est une vue de dessus du ski, c'est-à-dire de son embase avec ses deux éléments complémentaires latéraux.
La figure 2 est une vue latérale du ski, c'est-à-dire de son embase avec ses deux éléments complémentaires latéraux.
La figure 3 est une vue en perspective de l'embase avant la mise en place de ses éléments complémentaires latéraux.
La figure 4 est une vue en perspective du ski, à savoir de l'embase avec ses éléments complémentaires latéraux.
Les figures 5A, 5B, 5C, 5D, 5E sont des vues en coupe selon A-A, B-B, C-C, D-D, E-E, à plus grande échelle de l'embase seule avant la mise en place des éléments complémentaires latéraux.
Les figures 6A, 6B, 6C, 6D, 6E, sont des vues en coupe selon A-A, B-B, C-C, D-D, E-E, à plus grande échelle du ski, avec les éléments complémentaires latéraux, mis en place sur l'embase.
La figure 7 est une vue latérale d'un perfectionnement selon lequel, à une embase déterminée correspondent plusieurs éléments complémentaires latéraux.
Les figures 8 représente, en vue latérale comment les deux éléments complémentaires peuvent être retenus sur l'embase, la figure 9 illustrant une variante.
La figure 10 est une vue schématique partielle en coupe transversale, montrant comment pourrait être aussi assurée la liaison entre les éléments complémentaires et l'embase.
La figure 10' est une vue schématique en coupe transversale d'un ski de type associant une coque, et des champs latéraux.
Les figures 11 et 12 représentent un perfectionnement selon lequel, les fixations sont fixées sur un étrier relié aux éléments complémentaires latéraux.
La figure 13 est une vue similaire à la figure 12, illustrant une variante de réalisation de retenue des fixations.
Les figures 14, 15, 16, sont des vues en perspective montrant trois variantes selon lesquelles les éléments complémentaires latéraux comprennent des éléments d'amortissement.

Le ski portant la référence générale (1) est un ensemble de formes allongées ayant un plan longitudinal vertical (P) médian de symétrie générale dont l'avant est relevé pour former la spatule (8).

Le ski (1) est constitué par une partie principale que nous appellerons corps ou embase (2) sur laquelle sont fixés au moins dans la zone du patin (4) au moins un élément complémentaire, et selon le mode préféré d'exécution, deux éléments complémentaires latéraux (3a, 3b).

L'embase (2) est l'élément en contact avec la neige et a la forme d'une poutre allongée présentant à sa surface inférieure une semelle de glissement (6) bordée latéralement par des carres latérales (7a, 7b) métalliques.

L'embase (2) est une poutre allongée dont l'extrémité avant est relevée pour constituer la spatule (8) du ski. Cette embase (2) a sa propre distribution d'épaisseur, de ligne de côte, de largeur et de raideur et peut être de tous types et de constitutions.

Ainsi, la poutre allongée constituant l'embase (2) peut être de tous types de conceptions telles que celles connues à ce jour comme, par exemple, du type sandwich, du type caisson, ou du type coque, ou bien encore du type associant coque et champs latéraux, pris seul ou en combinaison, voire mixte et constituée d'un ensemble d'éléments et de composants connus en eux-mêmes.

La figure 10' est une vue schématique en coupe transversale d'un ski de type associant une coque, et des champs latéraux.

Les deux éléments complémentaires latéraux (3a, 3b) sont constitués par des profils allongés, dont la section dans une coupe transversale est avantageusement évolutive, dans ses dimensions et/ou dans ses formes.

Comme pour l'embase (2), chacun des éléments complémentaires latéraux (3a, 3b) a sa propre configuration et structure. Il a sa propre distribution d'épaisseur, de largeur et de raideur et peut être de tous types de constructions. Ainsi, lesdits éléments complémentaires (3a, 3b) peuvent être formés par un élément monobloc réalisé en une seule et même matière. Mais il peut être d'une conception toute autre comme, par exemple, formé par un profilé ayant sensiblement la forme d'un tube comprenant une paroi externe réalisée par exemple en matériau composite, dont la partie centrale serait vide ou remplie d'une matière de remplissage, comme une mousse synthétique.

Dans la mode de réalisation donné en exemple, chacun des éléments complémentaires latéraux (3a, 3b) est un profil dont la section diminue vers l'avant (AV) et vers l'arrière (AR), en largeur et en épaisseur.

Selon une caractéristique de l'invention, l'embase (2) comprend des dégagements latéraux (5a, 5b) dans chacun desquels est fixé un des éléments complémentaires latéraux correspondants (3a,3b). Ainsi l'embase (2) comprend un dégagement latéral gauche (5a) dans lequel est fixé l'élément complémentaire latéral gauche (3a), et un dégagement latéral droit (5b) dans lequel est fixé l'élément complémentaire latéral droit (3b).

Bien entendu, chacun des dégagements latéraux est de forme partiellement complémentaire pour recevoir l'élément complémentaire latéral (3a, 3b) correspondant.

Précisons que chacun des dégagements latéraux (5a, 5b) débouche latéralement vers l'extérieur (EX) et vers le haut (HA), tandis qu'il ne débouche pas vers le bas (BA).

Notons que la largeur (L1) des dégagements est avantageusement variable longitudinalement, pour être plus large au centre du ski, et diminuer vers l'avant (AV) et/ou vers l'arrière (AR).

De même, la hauteur (H1) des dégagements (5a, 5b) est avantageusement variable longitudinalement, pour être plus importante au centre du ski, et diminuer vers l'avant (AV) et/ou vers l'arrière (AR).

Selon un mode préféré, la hauteur (H2) du profil de chacun des éléments complémentaires latéraux (3a, 3b) est légèrement supérieure à la hauteur (H1) du dégagement correspondant (5a, 5b).

Par ailleurs, la largeur (L2) des éléments complémentaires (3a, 3b) est avantageusement variable longitudinalement, pour être plus large au centre du ski, et diminuer vers l'avant (AV) et/ou vers l'arrière (AR), tandis-que leur hauteur (H2) est aussi avantageusement variable longitudinalement, pour être plus importante au centre du ski, et diminuer vers l'avant (AV) et/ou vers l'arrière (AR).

A titre d'exemple, on notera que la longueur (L3) des éléments complémentaires latéraux (3a, 3b) peut être comprise entre 30% et 60% de la longueur (L4) de l'embase (2). Ainsi, la longueur (L3) des éléments complémentaires peut avoir, par exemple, une longueur comprise entre 50 et 100 centimètres.

Les deux éléments complémentaires latéraux (3a, 3b) ont avantageusement la même longueur, mais peuvent avoir des longueurs différentes.

La forme de la section transversale de chacun des éléments peut être telle qu'illustrée, mais peut être de section carrée ronde, rectangulaire ou autre. Notons aussi que la forme de la section peut être évolutive et varier longitudinalement.

Selon une caractéristique complémentaire, à une embase (2) peut correspondre un jeu de plusieurs éléments complémentaires latéraux (3a, 3b- 3'a, 3'b - 3"a, 3"b).

Ainsi, à une embase déterminée (2) peuvent correspondre plusieurs éléments complémentaires de longueurs différentes (L3, L'3, L"3), et, par exemple, trois éléments complémentaires de longueurs différentes, tel que cela est illustré à la figure 7. De même, à une embase déterminée (2) peuvent correspondre plusieurs éléments complémentaires d'épaisseurs différentes. Notons aussi qu'à une embase déterminée (2) peuvent correspondre aussi, plusieurs éléments complémentaires de caractéristiques mécaniques différentes, destinés à conférer au ski (1) constitué par l'embase (2) et ses éléments complémentaires (3a, 3b) des caractéristiques de comportements différentes. Les différentes caractéristiques peuvent être obtenues par des épaisseurs différentes des éléments complémentaires, ou par une structure différente, voire des matériaux différents, voire aussi une géométrie différente.

La fixation des éléments complémentaires (3a, 3b) sur l'embase (2) se fait, bien entendu, par mise en place et fixation dans le logement correspondant (5a, 5b), cette liaison pouvant être réalisée, par exemple, par collage, soudage. Cette liaison (9) peut être effectuée sur toute la surface de l'élément complémentaire (3) commune avec son logement, comme cela est illustré à la figure 8, ou cette liaison (9a, 9b) peut être réalisée que sur seulement une partie de la surface comme, par exemple, dans les zones de partie avant (13) et arrière (14), tel que cela est représenté à la figure 9.

Bien entendu, on pourrait prévoir que la liaison des éléments complémentaires (3a, 3b) sur l'embase (2) soit réalisée mécaniquement comme, par exemple, par encastrement de saillie (15) dans des trous correspondants (16), tel que cela est représenté par la figure 10.

On notera que l'épaisseur des éléments complémentaires (3a, 3b) peut être constante ou variable.

Les figures 11 et 12 illustrent comment peuvent être fixées les fixations de ski (9a, 9b) destinées à retenir la chaussure du skieur. A cet effet, il est, par exemple, prévu deux étriers, avant (10a) arrière (10b), sur lesquels sont fixées les fixations (9a, 9b), lesdits étriers étant fixés sur les éléments latéraux complémentaires. Notons que l'étrier peut être fixé sur les éléments complémentaires latéraux (3a, 3b) par tous moyens connus, collage, vis, etc....

Les fixations (9a, 9b) pourraient ne pas être fixées sur un étrier intermédiaire, tel que les étriers précédemment décrits, mais être fixées sur les éléments complémentaires latéraux (3a, 3b) ou, bien entendu, sur l'embase (2).

La figure 13, est une vue similaire à la figure 12, montrant une variante d'exécution selon laquelle les deux étriers (10a, 10b) sont reliés l'un à l'autre pour former un seul et même étrier (10).

Les figure 14, 15, et 16 sont des vues en perspective montrant trois variantes de réalisation, selon lesquelles il est prévu des éléments de déformation et d'amortissement (20a, 20'a, 20b, 20'b, 20c, 20'c, 20d, 20'd) dans les éléments complémentaires (3a, 3b). Ces éléments de déformation sont réalisés en matériau élastique ou élastomérique ou viscoélastique, tel qu'en mousse, caoutchouc naturel ou synthétique ou autre.

On a compris que dans la zone occupée par les éléments complémentaires latéraux, que l'embase (2) comprenait une nervure longitudinale (11) bordée par les deux dégagements latéraux (5a, 5b), dont la largeur (L5) est inférieure à la largeur (L6) de la partie inférieure (12) de ladite embase (2). Chacun des dégagements latéraux est donc limité vers le plan de symétrie (P) par la nervure longitudinale (11) et vers le bas par la partie inférieure (12) de l'embase qui comprend les carres métalliques (7a 7b) et la semelle de glissement (6).

On ajoutera aussi que le ski (1) peut être tel que l'élément complémentaire latéral gauche (3a) soit différent de l'élément complémentaire latéral droit (3b), par sa longueur comme on l'a déjà dit précédemment, mais par sa section, ses dimensions transversales, ses caractéristiques constructives, voir ses caractéristiques techniques.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Planche de glisse sur neige (1) tel qu'un ski, un monoski ou un surf, de plan vertical de symétrie général (P), comportant une partie principale, dite corps ou embase (2), à laquelle est fixé, au moins dans la zone du patin (4), au moins un élément complémentaire lateral (3a,3b) longitudinal, dans laquelle le ou les élément(s) complémentaire(s) latéral(aux) sont retenus dans un dégagement latéral correspondant (5a, 5b), qui débouche latéralement vers l'extérieur (EX) et vers le haut (HA), tandis qu'il ne débouche pas vers le bas (BA) et sont constitués par des profils allongés et dans laquelle la largeur (L1) et/ou la hauteur (H1) des dégagements est variable longitudinalement, pour être plus importante au centre du ski, et diminuer vers l'avant (AV) et/ou vers l'arrière (AR) **caractérisée en ce que** les éléments complémentaires latéraux (3a,3b) sont de section transversale évolutive dans ses dimensions.

2. Planche de glisse sur neige (1), selon la revendication 1, **caractérisée en ce que** l'embase a sa propre distribution d'épaisseur, de ligne de côte, de largeur et de raideur.

3. Planche de glisse sur neige (1), selon la revendication 2, **caractérisée en ce que** l'embase (2) comprend une nervure longitudinale (11) bordée par deux dégagements latéraux (5a, 5b), dont la largeur (L5) est inférieure à la largeur (L6) de la partie inférieure de ladite embase (2).

4. Planche de glisse sur neige (1), selon l'une quelconque des revendications 1 à 3, **caractérisée en ce que** le ou les éléments complémentaires latéraux (3a, 3b) sont de section transversale évolutive dans ses formes.

5. Planche de glisse sur neige (1), selon l'une quelconque des revendications précédentes, **caractérisée en ce que** la largeur (L2) des éléments complémentaires latéraux (3a, 3b) est avantageusement variable longitudinalement, pour être plus large au centre du ski, et diminuer vers l'avant (AV) et/ou vers l'arrière (AR), tandis-que leur hauteur (H2) est aussi avantageusement variable longitudinalement, pour être plus importante au centre du ski, et diminuer vers l'avant (AV) et/ou vers l'arrière (AR).

6. Planche de glisse sur neige (1), selon l'une quelconque des revendications précédentes, **caractérisée en ce que** la longueur (L3) des éléments complémentaires latéraux (3a, 3b) est comprise entre 30% et 60% de la longueur (L4) de l'embase (2).

7. Planche de glisse sur neige (1), selon l'une quelconque des revendications 1 à 6, **caractérisée en ce que** la hauteur (H2) du profil de chacun des éléments complémentaires latéraux (3a, 3b) est légèrement supérieure à la hauteur (H1) du dégagement correspondant (5a, 5b).

8. Planche de glisse sur neige (1), selon l'une quelconque des revendications précédentes, **caractérisée en ce qu'**à une embase (2) déterminée correspond un jeu de plusieurs éléments complémentaires latéraux différents (3a, 3b- 3'a, 3'b - 3"a, 3"b).

9. Planche de glisse sur neige (1), selon la revendication 8, **caractérisée en ce qu'**à une embase (2) déterminée correspond un jeu de plusieurs éléments complémentaires latéraux (3a, 3b- 3'a, 3'b - 3"a, 3"b) de longueur et/ou de largeur, et/ou d'épaisseur différente.

10. Planche de glisse sur neige (1), selon la revendication 8, **caractérisée en ce qu'**à une embase (2) déterminée correspond un jeu de plusieurs éléments complémentaires latéraux (3a, 3b- 3'a, 3'b - 3"a, 3"b) de caractéristiques mécaniques différentes.

11. Planche de glisse sur neige (1), selon la revendication 8, **caractérisée en ce qu'**à une embase (2) déterminée correspond un jeu de plusieurs éléments complémentaires latéraux (3a, 3b- 3'a, 3'b - 3"a, 3"b) de structure différente.

12. Planche de glisse sur neige (1), selon la revendication 8, **caractérisée en ce qu'**à une embase (2) déterminée correspond un jeu de plusieurs éléments complémentaires latéraux (3a, 3b- 3'a, 3'b - 3"a, 3"b) de géométrie différente.

13. Planche de glisse sur neige (1), selon l'une quelconque des revendications précédentes, **caractérisée en ce qu'**il est prévu deux étriers, avant (10a) arrière (10b), sur lesquels sont fixées les fixations (9a, 9b).

14. Planche de glisse sur neige (1), selon la revendication 13, **caractérisée en ce que** les deux étriers (10a, 10b) sont reliés l'un à l'autre pour former un seul et même étrier (10).

15. Planche de glisse sur neige (1), selon la revendication 13 ou14, **caractérisée en ce que** l'étrier (10 ou les deux étriers (10a, 10b) est ou sont fixés sur les éléments latéraux complémentaires (3a, 3b).

## Patentansprüche

1. Schneegleitbrett (1), beispielsweise ein Ski, ein Monoski oder ein Snowboard, mit einer allgemeinen vertikalen Symmetrieebene (P), umfassend einen Körper oder Sockel (2) genannten Hauptteil, auf dem zumindest im Bereich des Tragsegments (4), mindestens ein komplementäres längslaufendes seitliches Element (3a, 3b) befestigt ist, in dem der bzw. die komplementären seitlichen Elemente in einer entsprechenden seitlichen Aussparung (5a, 5b) gehalten sind, welche sich seitlich nach außen (EX) und nach oben (HA) hin öffnet, nach unten (BA) hin jedoch geschlossen ist, und aus länglichen Profilen bestehen, und in dem die Breite (L1) und/oder die Höhe (H1) der Aussparungen in Längsrichtung veränderlich ist, wobei sie im Zentrum des Skis größer ist bzw. sind und nach vorn (AV) und/oder nach hinten (AR) abnimmt bzw. abnehmen, **dadurch gekennzeichnet, dass** die komplementären seitlichen Elemente (3a, 3b) einen in seinen Abmessungen veränderlichen Querschnitt aufweisen.

2. Schneegleitbrett (1) nach Anspruch 1, **dadurch gekennzeichnet, dass** der Sockel eine eigene Dicken-, Maßlinien-, Breiten- und Steifigkeitsverteilung aufweist.

3. Schneegleitbrett (1) nach Anspruch 2, **dadurch gekennzeichnet, dass** der Sockel (2) eine längslaufende Rippe (11) aufweist, welche von zwei seitlichen Aussparungen (5a, 5b) berandet ist, deren Breite (L5) geringer ist als die Breite (L6) des unteren Teils des Sockels (2).

4. Schneegleitbrett (1) nach einem der Ansprüche 1 bis 3, **dadurch gekennzeichnet, dass** das bzw. die komplementären seitlichen Elemente (3a, 3b) einen in der Form veränderlichen Querschnitt aufweist bzw. aufweisen.

5. Schneegleitbrett (1) nach einem der vorangegangenen Ansprüche, **dadurch gekennzeichnet, dass** die Breite (L2) der komplementären seitlichen Elemente (3a, 3b) vorteilhafterweise in Längsrichtung veränderlich ist, so dass sie im Zentrum des Skis größer ist und nach vorn (AV) und/oder nach hinten (AR) abnimmt, während die Höhe (H2) dieser Elemente ebenfalls vorteilhafterweise in Längsrichtung veränderlich ist, so dass sie im Zentrum des Skis größer ist und nach vorn (AV) und/oder nach hinten (AR) abnimmt.

6. Schneegleitbrett (1) nach einem der vorangegangenen Ansprüche, **dadurch gekennzeichnet, dass** die Länge (L3) der komplementären seitlichen Elemente (3a, 3b) zwischen 30 und 60 % der Länge (L4) des Sockels (2) beträgt.

7. Schneegleitbrett (1) nach einem der Ansprüche 1 bis 6, **dadurch gekennzeichnet, dass** die Höhe (H2) des Profils eines jeden komplementären seitlichen Elements (3a, 3b) etwas größer ist als die Höhe (H1) der entsprechenden Aussparung (5a, 5b).

8. Schneegleitbrett (1) nach einem der vorangegangenen Ansprüche, **dadurch gekennzeichnet, dass** einem vorgegebenen Sockel (2) ein Satz mehrerer unterschiedlicher komplementärer seitlicher Elemente (3a, 3b - 3'a, 3'b - 3"a, 3"b) entspricht.

9. Schneegleitbrett (1) nach Anspruch 8, **dadurch gekennzeichnet, dass** einem vorgegebenen Sockel (2) ein Satz mehrerer unterschiedlicher komplementärer seitlicher Elemente (3a, 3b - 3'a, 3'b - 3"a, 3"b) Länge und/oder Breite und/oder Dicke entspricht.

10. Schneegleitbrett (1) nach Anspruch 8, **dadurch gekennzeichnet, dass** einem vorgegebenen Sockel (2) ein Satz mehrerer komplementärer seitlicher Elemente (3a, 3b - 3'a, 3'b - 3"a, 3"b) mit unterschiedlichen mechanischen Eigenschaften entspricht.

11. Schneegleitbrett (1) nach Anspruch 8, **dadurch gekennzeichnet, dass** einem vorgegebenen Sockel (2) ein Satz mehrerer komplementärer seitlicher Elemente (3a, 3b - 3'a, 3'b - 3"a, 3"b) unterschiedlichen Aufbaus entspricht.

12. Schneegleitbrett (1) nach Anspruch 8, **dadurch gekennzeichnet, dass** einem vorgegebenen Sockel (2) ein Satz mehrerer komplementärer seitlicher Elemente (3a, 3b - 3'a, 3'b - 3"a, 3"b) unterschiedlicher Geometrie entspricht.

13. Schneegleitbrett (1) nach einem der vorangegangenen Ansprüche, **dadurch gekennzeichnet, dass** zwei Bügel, ein vorderer (10a) und ein hinterer (10b), vorgesehen sind, an denen die Befestigungen (9a, 9b) befestigt sind.

14. Schneegleitbrett (1) nach Anspruch 13, **dadurch gekennzeichnet, dass** die beiden Bügel (10a, 10b) derart miteinander verbunden sind, dass sie einen einzigen Bügel (10) bilden.

15. Schneegleitbrett (1) nach Anspruch 13 oder 14, **dadurch gekennzeichnet, dass** der Bügel (10) bzw. die beiden Bügel (10a, 10b) an den komplementären seitlichen Elementen (3a, 3b) befestigt ist bzw. sind.

## Claims

1. Board (1) for sliding on snow, such as a ski, a monoski or a surf board, with an overall vertical plane of symmetry (P), comprising a main part, referred to as the body or base (2), to which there is fixed, at least in the area of the runner (4), at least one longitudinal lateral complementary element (3a, 3b), in which the lateral complementary element or elements are held in a corresponding lateral recess (5a, 5b), which opens up laterally towards the outside (EX) and towards the top (HA), whilst it does not open out towards the bottom (BA) and are formed by elongate profiles, and in which the width (L1) and/or height (H1) of the recesses is variable longitudinally, so as to be greater at the centre of the ski and to decrease towards the front (AV) and/or towards the rear (AR), **characterised in that** the complementary lateral elements (3a,3b) have a transverse section which changes in its dimensions.

2. Board (1) for sliding on snow, according to Claim 1, **characterised in that** the base has its own distribution of thickness, slope, width and stiffness.

3. Board (1) for sliding on snow, according to Claim 2, **characterised in that** the base (2) comprises a longitudinal rib (11) bordered by two lateral recesses (5a, 5b) the width (L5) of which is less than the width (L6) of the bottom part of the said base (2).

4. Board (1) for sliding on snow, according to any one of Claims 1 to 3, **characterised in that** the complementary lateral element or elements (3a, 3b) have a transverse section which changes in its forms.

5. Board (1) for sliding on snow, according to any one of the preceding claims, **characterised in that** the width (L2) of the complementary lateral elements (3a, 3b) is advantageously variable longitudinally so as to be wider at the centre of the ski and reduced towards the front (AV) and/or towards the rear (AR), whilst their height (H2) is also advantageously variable longitudinally so as to be greater at the centre of the ski and decrease towards the front (AV) and/or towards the rear (AR).

6. Board (1) for sliding on snow, according to any one of the preceding claims, **characterised in that** the length (L3) of the complementary lateral elements (3a, 3b) is between 30% and 60% of the length (L4) of the base (2).

7. Board (1) for sliding on snow, according to any one of Claims 1 to 6, **characterised in that** the height (H2) of the profile of each of the complementary lateral elements (3a, 3b) is slightly greater than the height (H1) of the corresponding recess (5a, 5b).

8. Board (1) for sliding on snow, according to any one of the preceding claims, **characterised in that** a set of several different complementary lateral elements (3a, 3b - 3'a, 3'b - 3"a, 3"b) corresponds to a given base (2).

9. Board (1) for sliding on slow, according to Claim 8, **characterised in that** a set of several complementary lateral elements (3a, 3b - 3'a, 3'b - 3"a, 3"b) with different lengths and/or widths and/or thickness corresponds to a given base (2).

10. Board (1) for sliding on snow, according to Claim 8, **characterised in that** a set of several complementary lateral elements (3a, 3b - 3'a, 3'b - 3"a, 3"b) with different mechanical characteristics corresponds to a given base (2).

11. Board (1) for sliding on snow, according to Claim 8, **characterised in that** a set of several complementary lateral elements (3a, 3b - 3'a, 3'b - 3"a, 3"b) with a different structure corresponds to a given base (2).

12. Board (1) for sliding on snow, according to Claim 8, **characterised in that** a set of several complementary lateral elements (3a, 3b - 3'a, 3'b - 3"a, 3"b) with different geometries corresponds to a given base.

13. Board (1) for sliding on snow, according to any one of the preceding claims, **characterised in that** two front (10a) and rear (10b) brackets are provided on which the fixings (9a, 9b) are fixed.

14. Board (1) for sliding on snow, according to Claim 13, **characterised in that** two brackets (10a, 10b) are connected to each other in order to form one and the same bracket (10).

15. Board (1) for sliding on snow, according to Claim 13 or 14, **characterised in that** the bracket (10) or the two brackets (10a, 10b) is or are fixed to the complementary lateral elements (3a, 3b).
